# EUROPÄISCHE PATENTSCHRIFT

(11) **EP 0 498 072 B1**
(45) Veröffentlichungstag und Bekanntmachung des Hinweises auf die Patenterteilung: **01.03.1995**
(21) Anmeldenummer: 91121667.9
(22) Anmeldetag: 18.12.1991
(51) Int. Cl.: B08B 15/02

(54) **Laborgaswäscher**
Laboratory gas scrubber
Laveur de gaz de laboratoire

(30) Priorität: 08.02.1991 DE 9101439 U
(43) Veröffentlichungstag der Anmeldung: 12.08.1992
(73) Patentinhaber: KT KUNSTSTOFFTECHNIK GMBH, D-53840 Troisdorf (DE)
(72) Erfinder: Reither, Karl, W-5210 Troisdorf-Spich (DE)
(74) Vertreter: Patentanwälte Lippert, Stachow, Schmidt & Partner

(56) Entgegenhaltungen:
- DE-A- 3 531 288
- DE-U- 8 816 043
- US-A- 2 627 220

## Beschreibung

Die Erfindung betrifft einen Laborgaswäscher zur Abscheidung löslicher Schadgase, welcher ein Gehäuse mit einer Füllkörperzone, einer darüber angeordneten Bedüsungszone und einer über der Bedüsungszone angeordneten Agglomerationszone umfaßt, wobei das Gehäuse einen Eintrittsstutzen für aus einem Laborabzug austretende, zu reinigende Abluft und einen Austrittsstutzen für die gereinigte Abluft umfaßt.

Die Abluft wird durch die Zonen des Laborgaswäschers durch einen an geeigneter Stelle angeordneten Ventilator getrieben, der nicht Gegenstand des Schutzes ist.

Ein solcher Laborgaswäscher ist bereits durch das DE-GM 88 16 043 desselben Inhabers bekannt geworden. Dieser bekannte Laborgaswäscher wird hiermit weiterentwickelt. Der Erfindung liegt die Aufgabe zugrunde, den Aufbau des Laborgaswäschers und die Anordnung seiner Bauelemente so zu gestalten, daß eine Verringerung der Dimensionen, insbesondere der Höhe des Laborgaswäschers ermöglicht wird und man ihn einem Laborabzug derart zuordnen kann, daß er direkt neben dem Abzug steht.

Die Aufgabe wird erfindungsgemäß dadurch gelöst, daß das Gehäuse als Innengehäuse eines Schranks ausgebildet ist, daß das Innengehäuse im Oberteil des Schranks angeordnet ist, daß der Eintrittsstutzen und der Austrittsstutzen durch die Wände des Schranks nach außen geführt sind und daß der Schrank in seinem Unterteil einen Waschflüssigkeitstank, eine in diesen eintauchende Tauchpumpe und einen Schaltschrank mit den elektrischen Steuer- und Regelgeräten für den Betrieb des Laborgaswäschers aufweist, so daß der Schrank als geschlossene Baugruppe einem oder mehreren Laborabzügen zugeordnet werden kann. Die einzelnen Füllkörper der Füllkörperzone liegen auf einem Gitterrost.

Die Bedüsungszone umfaßt eine oder mehrere nach unten und/oder nach oben gerichtete Düsen, die über eine Umwälzpumpe mit der jeweils gewünschten Waschflüssigkeit versehen werden.

Die Agglomerationszone stellt ein weitmaschiges Filter mit geringem Druckverlust dar, in dem mitgeführte Schwebeteilchen sowie insbesondere feinverteilte Nebel der Waschflüssigkeit zu größeren Tropfen zusammengefaßt werden.

Vorzugsweise ist dabei vorgesehen, daß der Eintrittsstutzen im oberen Ende des Innengehäuses seitlich angeordnet und durch die Seitenwand des Schranks geführt ist und innerhalb des Innengehäuses über einen abwärts verlaufenden Schacht mit der Eintrittsseite der Füllkörperzone verbunden ist.

Aufgrund der besonderen Gestaltung des Laborgaswäschers ist es auch möglich, ihm zwei Laborabzüge zuzuordnen. Dafür ist der Laborgaswäscher dann mit einem zweiten Eintrittsstutzen im oberen Ende des Innengehäuses versehen, der durch die dem ersten Eintrittsstutzen gegenüberliegende Seitenwand des Innengehäuses und durch die ihr benachbarte Seitenwand des Schrankes nach außen geführt ist.

Der erfindungsgemäße Laborgaswäscher kann aber ohne weiteres auch drei Laborabzügen zugeordnet werden und diese versorgen, wie sich in der Praxis gezeigt hat.

Zu diesem Zweck ist der Laborgaswäscher mit einem dritten Eintrittsstutzen im oberen Ende des Innengehäuses versehen, der durch die Dachwand des Innengehäuses und die dieser benachbarte Dachwand des Schrankes nach oben und außen geführt ist. Von diesem Eintrittsstutzen führt dann eine entsprechend ausgebildete Rohrleitung zur Austrittsöffnung am oberen Ende des dritten Laborabzuges.

Vorzugsweise ist in der Vorderwand des Innengehäuses ein Sichtfenster und in der Vorderwand des Schrankes ein den Einblick in dieses Sichtfenster gestattendes äußeres Sichtfenster vorgesehen.

Die Erfindung wird nachstehend anhand der Zeichnung in Ausführungsbeispielen näher erläutert. Dabei zeigen:
- Fig. 1: einen Schnitt durch einen erfindungsgemäßen Laborgaswäscher;
- Fig. 2: einen Schnitt längs der Linie II-II in Fig. 1;
- Fig. 3: einen Schnitt längs der Linie III-III in Fig. 1;
- Fig. 4: einen Schnitt längs der Linie IV-IV in Fig. 1, durch den Laborgaswäscher und zwei beiderseits desselben angeordnete Laborabzüge;
- Fig. 5: eine Vorderansicht in Richtung des Pfeiles V in Fig. 4 und
- Fig. 6: eine teilweise abgebrochene Vorderansicht ähnlich Fig. 5, jedoch mit einem Laborgaswäscher und drei daran angeschlossenen Laborabzügen.

Der in Fig. 1 bis 3 dargestellte Laborgaswäscher umfaßt einen Schrank 1, der in seinem Unterteil einen Waschflüssigkeitstank 3, eine in diesen eintauchende Tauchpumpe 5 und einen Schaltschrank 4 mit den elektrischen Steuer- und Regelgeräten für den Betrieb des Laborgaswäschers enthält. Im Oberteil dieses Schrankes befindet sich ein Innengehäuse 2 mit an dessen oberem Ende angeordneten Eintrittsstutzen 10, 10' und 10'', die zum Anschluß von einem oder zwei oder drei dicht daneben stehenden Laborabzügen dienen. Falls nicht alle drei Eintrittsstutzen benötigt werden, sind die anderen mit Kappen abgedeckt. Eine solche Verschlußkappe 14 ist in Fig. 2 auf dem dort nicht benötigten Eintrittsstutzen 10'' dargestellt.

Die vorgenannten Eintrittsstutzen sind jeweils durch die Wand des Schrankes 1 geführt.

Am oberen Ende des Innengehäuses befindet sich in seiner Dachwandung ein Austrittsstutzen 9 für die gereinigte Abluft, der durch eine entsprechende Rohrleitung über einen Ventilator mit dem Schornstein für die Abluft verbunden wird. Dieser Austrittsstutzen ist ebenfalls durch die Dachwandung des Schrankes 1 geführt.

Im Innengehäuse 2 befindet sich ferner, wie in Fig. 2 angedeutet, eine senkrecht verlaufende Trennwand 12. Die vorerwähnten Eintrittsstutzen 10, 10' und 10'' am oberen Ende des Innengehäuses 2 befinden sich auf der einen Seite dieser Trennwand 12, so daß die durch die Eintrittsstutzen eintretende, zu reinigende Abluft längs dieser Trennwand 12 zum unteren Ende des Innengehäuses 2 geführt wird und dort, wie aus Fig. 2 zu erkennen ist, unterseitig in die Füllkörperzone 6 eintritt. Von dort gelangt die Abluft zunächst in die Bedüsungszone 7, die über eine Querleitung 18 mit Waschflüssigkeit versorgt wird, und dann in die Agglomerationszone 8 und von dort in den Austrittsstutzen 9.

Ein Sichtfenster 11 in der Wandung des Innengehäuses, in der Höhe zwischen der Füllkörperzone und der Bedüsungszone, sowie ein mit diesem Sichtfenster fluchtendes Sichtfenster 11' im Schrank 1 gestatten eine Beobachtung des Inneren des Innengehäuses im Betrieb.

Die für die Bedüsungszone erforderliche Waschflüssigkeit 13 ist in dem bereits erwähnten Waschflüssigkeitstank 3 am Boden des Schrankes 1 enthalten. In dieser Flüssigkeit taucht der Saugstutzen einer oberhalb des Waschflüssigkeitstanks angeordneten Tauchpumpe 5 ein. Die Tauchpumpe saugt Waschflüssigkeit über ein Ventil 15 in eine Steigleitung 17, die die erwähnte Querleitung 18 versorgt. Der Druck kann durch ein an die Leitung angeschlossenes Manometer 16 kontrolliert werden.

Sofern in dem Laborabzug Perchlorsäure in die Abluft gelangt, werden die Eintrittsstutzen 10, 10', 10'' durch eine zusätzliche Düse 20 besprüht, um zu verhindern, daß sich innerhalb der Absaugekanäle konzentrierte Perchlorsäure oder deren Salze ansammeln können. Diese Düsen 20, von denen eine in den Figuren 1 und 2 dargestellt ist, werden durch eine an die Steigleitung 17 angeschlossene Zusatzleitung 19 versorgt.

Die aus der Bedüsungszone bzw. den Düsen 20 ablaufende Waschflüssigkeit gelangt durch eine vom Boden des Innengehäuses 2 ausgehende Rücklaufleitung 21 wieder in den Waschflüssigkeitstank 3.

Im übrigen sind ein Frischwasserzulauf, ein Überlauf und Einrichtungen zur Konstanthaltung eines gewünschten pH-Wertes, sämtlich nicht dargestellt, vorgesehen.

Der Schaltschrank 4 kann zu Wartungszwecken aus dem Schrank herausgezogen werden.

Wie aus Fig. 4 zu ersehen ist, befinden sich beiderseits des Laborgaswäschers 1 zwei Laborabzüge 29 und 30 mit den üblichen vorderen Schiebefenstern 31 und 32 und im hinteren Teil am oberen Ende entsprechende Öffnungen, in die die Eintrittsstutzen 10 bzw. 10' des Laborgaswäschers eintreten.

Fig. 5 zeigt eine Vorderansicht dieser Baugruppe.

In Fig. 6 ist ein Laborgaswäscher-Schrank 1 mit zwei beiderseits angeordneten Laborabzügen 29 und 30 und einem dritten Laborabzug 33 dargestellt. Dieser dritte Laborabzug wird durch einen oberen Verbindungsstutzen 37 und ein Verbindungsrohr 38 mit dem oberen Eintrittsstutzen 10'' des Laborgaswäschers verbunden.

Im oberen Teil der drei Laborabzüge befinden sich horizontale Zwischenwände 34, 35 und 36 mit Öffnungen für die Abluft. Diese Öffnungen sind durch Verbindungsstutzen 37, 39 und 40 in der genannten Weise mit dem Laborgaswäscher verbunden.

## Patentansprüche

1. Laborgaswäscher zur Abscheidung löslicher Schadgase, welcher ein Gehäuse mit einer Füllkörperzone (6), einer darüber angeordneten Bedüsungszone (7) und einer über der Bedüsungszone (7) angeordneten Agglomerationszone (8) umfaßt, wobei das Gehäuse einen Eintrittsstutzen (10) für aus einem Laborabzug austretende, zu reinigende Abluft und einen Austrittsstutzen (9) für die gereinigte Abluft umfaßt, **dadurch gekennzeichnet**, daß das Gehäuse als Innengehäuse (2) eines Schranks (1) ausgebildet ist, daß das Innengehäuse (2) im Oberteil des Schranks (1) angeordnet ist, daß der Eintrittsstutzen (10) und der Austrittsstutzen (9) durch die Wände des Schranks (1) nach außen geführt sind und daß der Schrank (1) in seinem Unterteil einen Waschflüssigkeitstank (3), eine in diesen eintauchende Tauchpumpe (5) und einen Schaltschrank (4) mit den elektrischen Steuer- und Regelgeräten für den Betrieb des Laborgaswäschers aufweist, so daß der Schrank (1) als geschlossene Baugruppe einem oder mehreren Laborabzügen zugeordnet werden kann.

2. Laborgaswäscher nach Anspruch 1, **dadurch gekennzeichnet**, daß der Eintrittsstutzen (10) im oberen Ende des Innengehäuses (2) seitlich angeordnet und durch die Seitenwand des Schranks (1) geführt ist und innerhalb des Innengehäuses über einen abwärts verlaufenden Schacht mit der Eintrittsseite der Füllkörperzone (6) verbunden ist.

3. Laborgaswäscher nach Anspruch 2, **gekennzeichnet durch** einen zweiten Eintrittsstutzen (10') im oberen Ende des Innengehäuses (2), der durch die dem ersten Eintrittsstutzen (10) gegenüberliegende Seitenwand des Innengehäuses (2) und durch die ihr benachbarte Seitenwand des Schrankes (1) nach außen geführt ist.

4. Laborgaswäscher nach Anspruch 3, **gekennzeichnet durch** einen dritten Eintrittsstutzen (10'') im oberen Ende des Innengehäuses (2), der durch die Dachwand des Innengehäuses und die dieser benachbarte Dachwand des Schrankes (1) nach oben und außen geführt ist.

5. Laborgaswäscher nach den Ansprüchen 1 bis 4, **gekennzeichnet durch** ein Sichtfenster (11) in der Vorderwand des Innengehäuses (2) und ein den Einblick in dieses Sichfenster gestattendes äußeres Sichtfenster (11') in der Vorderwand des Schrankes (1).

## Claims

1. A laboratory gas scrubber for removing soluble contaminant gases, which comprises a housing with a packing zone (6), a spraying zone (7) arranged above and an agglomeration zone (8) arranged above the spraying zone (7), whereby the housing contains an inlet connector (10) for the exit air which is emerging from a laboratory extractor hood and is to be purified, and an outlet connector (9) for the purified exit air, characterised in that the housing is an inner housing (2) of a cabinet, that the inner housing (2) is arranged in the upper part of the cabinet (1), that the inlet connector (10) and the outlet connector (9) pass through the walls of the cabinet (1) to the outside and that the cabinet (1) contains in its lower part a scrubbing liquid tank (3), an immersion pump (5) immersed in the latter and a switchbox (4) with the electrical control devices for operating the laboratory gas scrubber, so that the cabinet (1) can be assigned as a closed subassembly to one or more laboratory extractor hoods.

2. A laboratory gas scrubber according to Claim 1, characterised in that the inlet connector (10) is arranged on the side at the top end of the inner housing (2) and passes through the side wall of the cabinet (1) and is connected inside the inner housing via a duct, which runs downwards, to the inlet side of the packing zone (6).

3. A laboratory gas scrubber according to Claim 2, characterised by a second inlet connector (10') at the top end of the inner housing (2), which passes through the side wall, which is opposite the first inlet connector (10), of the inner housing (2) and through the side wall, adjacent thereto, of the cabinet (1) to the outside.

4. A laboratory gas scrubber according to Claim 3, characterised by a third inlet connector (10'') at the top end of the inner housing (2), which passes through the roof of the inner housing and the roof, adjacent thereto, of the cabinet (1) upwards and to the outside.

5. A laboratory gas scrubber according to Claims 1 to 4, characterised by a viewing window (11) in the front wall of the inner housing (2) and an outer viewing window (11') permitting observation through the latter viewing window in the front wall of the cabinet (1).

## Revendications

1. Laveur de gaz de laboratoire pour la séparation de gaz polluants solubles, comprenant un carter avec une zone de corps de remplissage (6), une zone d'injection (7) située au-dessus et une zone d'agglomération (8) surmontant la zone d'injection (7), le carter comportant une tubulure d'entrée (10) pour de l'air d'évacuation à épurer, sortant d'une hotte de laboratoire, et une tubulure de sortie (9) pour l'air d'évacuation épuré, caractérisé en ce que le carter est réalisé sous forme de carter interne (2) d'une armoire (1), en ce que le carter interne (2) est dispose dans la partie supérieure de l'armoire (1), en ce que la tubulure d'entrée (10) et la tubulure de sortie (9) passent à travers la paroi de l'armoire (1) vers l'extérieur, et en ce que l'armoire (1) comporte, dans sa partie inférieure, un réservoir de liquide de lavage (3), une pompe noyée (5) qui plonge dans celui-ci et une armoire électrique (4) contenant les appareils de commande et de réglage électriques pour le fonctionnement du laveur de gaz de laboratoire, de sorte que l'armoire (1) puisse être adjointe, en tant que groupe de construction fermé, a une ou à plusieurs hottes de laboratoire.

2. Laveur de gaz de laboratoire selon la revendication 1, caractérisé en ce que la tubulure d'entrée (10) est disposée latéralement à l'extrémité supérieure du carter interne (2), passe à travers la paroi latérale de l'armoire (1) et est reliée, à l'intérieur du carter interne, par l'intermédiaire d'un puits s'étendant vers le bas, au côté d'entrée de la zone de corps de remplissage (6).

3. Laveur de gaz de laboratoire selon la revendication 2, caractérisé par une deuxième tubulure d'entrée (10') à l'extrémité supérieure du carter interne (2), tubulure qui passe à travers la paroi latérale du carter interne (2) située à l'opposé de la première tubulure d'entrée (10) et à travers la paroi latérale voisine de l'armoire (1) vers l'extérieur.

4. Laveur de gaz de laboratoire selon la revendication 3, caractérisé par une troisième tubulure d'entrée (10'') à l'extrémité supérieure du carter interne (2), tubulure qui passe à travers la paroi de toit du carter interne et à travers la paroi de toit de l'armoire, voisine de celle-ci, vers le haut et vers l'extérieur.

5. Laveur de gaz de laboratoire selon l'une quelconque des revendications 1 a 4, caractérisé par une fenêtre d'observation (11) dans la paroi avant du carter interne (2), et par un écran (11') dans la paroi avant de l'armoire (1), permettant de jeter un coup d'oeil sur cette fenêtre d'observation.
